# EUROPÄISCHE PATENTSCHRIFT

(11) **EP 2 132 122 B1**
(45) Veröffentlichungstag und Bekanntmachung des Hinweises auf die Patenterteilung: **22.06.2011**
(21) Anmeldenummer: 08708784.7
(22) Anmeldetag: 07.02.2008
(51) Int. Cl.: B65H 67/04

(54) **VORRICHTUNG ZUM AUFWICKELN EINES FADENS**
APPARATUS FOR WINDING UP A THREAD
DISPOSITIF D'ENROULEMENT D'UN FIL

(30) Priorität: 07.02.2007 DE 102007005970
(43) Veröffentlichungstag der Anmeldung: 16.12.2009
(73) Patentinhaber: Oerlikon Textile GmbH & Co. KG, 41069 Mönchengladbach (DE)
(72) Erfinder: MATTHIES, Claus, 24647 Wasbek (DE)
(74) Vertreter: Kahlhöfer, Hermann
(86) Internationale Anmeldenummer: PCT/EP2008/051504
(87) Internationale Veröffentlichungsnummer: WO 2008/095982

(56) Entgegenhaltungen:
- EP-A- 0 025 128
- DE-A1- 3 931 882
- DE-A1- 19 505 838
- GB-A- 1 443 642
- JP-A- 2 300 066
- JP-A- 4 020 459
- JP-A- 51 001 740
- JP-A- 51 092 333

## Beschreibung

Die Erfindung betrifft eine Vorrichtung zum Aufwickeln eines Fadens gemäß dem Oberbegriff des Anspruchs 1.

Bei der Herstellung von synthetischen Fäden ist es üblich, dass die Fäden nach dem Schmelzspinnen durch Aufwickelvorrichtungen zu einzelnen Fadenwickeln aufgewickelt werden. Zur Realisierung eines kontinuierlichen Materialflusses werden bevorzugt Aufwickelvorrichtungen mit zwei auskragend gehaltenen Spulspindeln verwendet, die an einem beweglichen Spindelträger angeordnet sind und abwechselnd in eine Betriebsposition zum Wickeln des Fadens und in eine Wechselposition zum Wechsel des Fadenwickels geführt werden. Damit lassen sich die gesponnenen Fäden nach einer individuellen Behandlung kontinuierlich ohne Prozessunterbrechung zu Fadenwickeln aufspulen. Darüber hinaus ist bekannt, dass zur Automatisierung der Aufwickelvorrichtungen so genannte Doffereinrichtungen zum Wechsel der Fadenwickel vorgesehen sind, durch welche die Fadenwickel nach Fertigstellung von den Spulspindeln übernommen und zum Abtransport bereitgestellt werden. Eine derartige Wickelvorrichtung mit integrierter Doffereinrichtung ist beispielsweise aus der EP 0 025 128 A1 bekannt.

Die bekannte Vorrichtung zum Aufwickeln eines Fadens weist zwei Spulspindeln auf, die auskragend an einem Spindelträger gehalten sind. Der Spindelträger ist in Form eines Drehtellers drehbar in einem Maschinengestell gelagert, so dass die Spulspindeln abwechselnd in eine Betriebsposition zum Wickeln eines Fadens und in eine Wechselposition zum Wechsel eines Fadenwickels geführt werden. Zum Wechsel der Fadenwickel ist im unteren Teil des Maschinengestells eine Doffereinrichtung angeordnet, die einen beweglichen Ablagetisch aufweist. Der Ablagetisch lässt sich hierbei aus einer unteren unterhalb der Spulspindel angeordneten Ruhestellung heraus in horizontaler Richtung und vertikaler Richtung bewegen. Zur Übernahme des Fadenwickels wird der Ablagetisch zunächst aus der unteren Ruhestellung in eine Abnahmeposition unterhalb der an der Spulspindel gehaltenen Fadenwickels geführt. Anschließend wird durch eine Horizontalbewegung der Fadenwickel vom Ablagetisch übernommen und in eine Parkposition unmittelbar im Bereich vor den Spulspindeln gehalten. In der Parkposition werden die Fadenwickel zum Weitertransport bereitgehalten.

Die Bewegungsabläufe und die Anordnung der Doffereinrichtung führen hierbei zwangsläufig zu sehr langen Wechselzeiten. In der Wechselzeit wird parallel jedoch an der in der Betriebsposition gehaltenen Spulspindel ein neuer Fadenwickel gewickelt. Um den Durchmesserzuwachs des Fadenwickels zu ermöglichen, ist es jedoch erforderlich, dass der Spindelträger eine Ausweichbewegung mit der in der Betriebsposition gehaltenen Spulspindel ausführt. Somit besteht in Praxis der Wunsch nach möglichst sehr kurzen Wechselzeiten, da die in Wechselposition gehaltene Spulspindel zwangsläufig durch Bewegung des Spindelträgers mitgeführt wird. Des Weiteren ist es erforderlich, dass nach Abzug des Fadenwickels von der Spulspindel zur Aufnahme eines neuen Fadenwickels eine leere Spulhülse auf die in der Wechselposition gehaltene Spulspindel aufgesteckt werden muss. Bei der bekannten Vorrichtung besteht somit ein weiteres Problem, dass das Aufstecken der leeren Spulhülsen nach einem viel späteren Zeitpunkt erfolgen kann, nachdem die Fadenwickel endgültig abtransportiert sind. Die zu bestückende Spulspindel hat in dieser Zeitspanne bereits eine völlig geänderte Position eingenommen, so dass der Wechsel des Fadenwickels und das Bestücken der Spulhülsen in unterschiedlichen Positionen stattfinden muss. Die bekannte Vorrichtung zum Aufwickeln von Fäden ist somit völlig ungeeignet, um einem automatisierten Ablauf in möglichst kurzen Wechselzeiten ausführen zu können.

Aus der DE 195 05 838 A1 ist eine Vorrichtung zum Aufwickeln von Fäden bekannt, bei welcher der Faden ebenfalls abwechselnd an zwei Spulspindeln zu einem Fadenwickel gewickelt wird. Die im unteren Maschinengestell der Aufspulmaschine angeordnete Doffereinrichtung weist ebenfalls einen Ablagetisch auf, welcher in dem Maschinengestell vertikal und horizontal beweglich gehalten ist. Hierbei ist zur Automatisierung die Parkposition des Ablagetisches in einem unteren Bereich unterhalb der Spulspindel vorgesehen, damit lässt sich zwar der Fadenwickel aus der Bedienungsseite der Spulspindel herausführen, so dass das freie Ende der Spulspindel zum Aufstecken einer leeren Spulhülse unmittelbar nach dem Fadenwechsel bereitsteht, jedoch mit dem Nachteil, dass die Doffereinrichtung über mehrere Antriebsmittel zur horizontalen und vertikalen Bewegung des Ablagetisches verfügen muss.

Es ist nun Aufgabe der Erfindung eine Vorrichtung zum Aufwickeln eines Fadens der gattungsgemäßen Art derart mit einer Doffereinrichtung auszubilden, die eine Automatisierung des Wickelns und Wechselns der Fadenwickel mit geringem apparativem Aufwand ermöglicht.

Ein weiteres Ziel der Erfindung ist es, eine Vorrichtung zum Aufwickeln eines Fadens der gattungsgemäßen Art bereitzustellen, mit welcher sehr kurze Wechselzeiten zur Übernahme eines Fadenwickels und Bestückung einer Spulhülse an einer Spulspindel ausführbar sind.

Es ist ebenfalls Aufgabe der Erfindung, eine Vorrichtung zum Aufwickeln eines Fadens der gattungsgemäßen Art zu schaffen, bei welcher das Wechseln des Fadenwickels und das Bestücken einer Spulhülse gemeinsam in einer Wechselposition der Spulspindel ausführbar ist.

Die Lösung der Aufgabe wird durch eine Vorrichtung zum Aufwickeln eines Fadens dadurch erreicht, dass der Ablagetisch in dem Maschinengestell unmittelbar vor der in der Wechselposition gehaltenen Spulspindel angeordnet ist, und durch eine Schwenkbewegung aus der Abnahmeposition in die Parkposition führbar ist, wobei der Fadenwickel in der Parkposition des Ablagetisches außerhalb einer gedachten Achsverlängerung der in der Wechselposition gehaltenen Spulspindel angeordnet ist.

Vorteilhafte Weiterbildungen der Erfindung sind durch die Merkmale und Merkmalskombinationen der jeweiligen Unteransprüche definiert.

Die Erfindung besitzt den besonderen Vorteil, dass die Doffereinrichtung mit einfachen Bewegungsabläufen und kurzen Wegstrecken den Fadenwickel von der Spulspindel übernimmt und dabei sofort die Bedienung der Spulspindel zum Aufstecken einer Spulhülse freistellt. Hierbei ist es unerheblich, ob die Spulspindel nur einen Fadenwickel oder mehrere Fadenwickel trägt. Der Fadenwickel wird durch separate nicht mit dem Ablagetisch verknüpfte Mittel von der Spulspindel abgeschoben. Der Ablagetisch lässt sich somit mit einfacher Schwenkbewegung aus der Abnahmeposition unmittelbar vor der Spulspindel in eine untere Parkposition führen. In der Parkposition des Ablagetisches lässt sich der Fadenwickel zwischenspeichern, ohne dass der Aufwickelvorgang gestört ist. Insoweit kann der endgültige Abtransport des Fadenwickels erst kurz vor Ende der Wickelzeit des nachfolgenden Fadenwickels erfolgen, so dass ein relativ langer Zeitkorridor zum Abtransport der Fadenwickel geschaffen ist.

Zur Ausführung der Schwenkbewegung wird der Ablagetisch einseitig über eine Schwenkachse mit dem Maschinengestell verbunden, wobei die Schwenkbewegung des Ablagetisches quer zur Spulspindel über einen Schwenkaktor steuerbar ist. So lässt sich bei Einleitung eines Fadenwechsels gleichzeitig neben dem Antrieb des Spindelträgers, um die Spulspindel mit dem fertig gewickelten Fadenwickel in die Wechselposition zu führen, gleichzeitig der Schwenkaktor aktivieren, so dass die Positionierung des Ablagetisches und die Positionierung der Spulspindel in der Wechselposition gleichzeitig erfolgt. Somit lassen sich weitere Zeitverluste zur Positionierung des Ablagetisches vermeiden.

Des Weiteren wird gemäß einer vorteilhaften Weiterbildung der Erfindung vorgeschlagen, den Ablagetisch durch ein wannenförmiges Halteblech zu bilden, das an einer freien Längsseite einen im wesentlichen parallel zur Spulspindel verlaufenden Schenkel aufweist, der mit einem flachen Boden einen Öffnungswinkel im Bereich <180° einschließt und sich in der Abnahmeposition über eine Mitte eines als Spindelträger ausgebildeten Drehtellers erstreckt. Damit wird eine sichere Übernahme des Fadenwickels selbst bei kleineren Lagedifferenzen zwischen dem Ablagetisch und der Spulspindel möglich. Zudem können auch nicht fertig gewickelte Fadenwickel, die im Fall eines Fadenbruchs vorzeitig gewechselt werden müssen, sicher auf dem Ablagetisch aufgenommen und geführt werden.

Die Weiterbildung der Erfindung, bei welcher das wannenförmige Halteblech zu beiden Stirnseiten des Fadenwickels offen ausgebildet ist und bei welcher in der Parkposition dem Halteblech eine Abschiebeeinrichtung zum Abschieben des Fadenwickels zugeordnet ist; ist besonders vorteilhaft, um den Abtransport des Fadenwickels zu automatisieren. Dabei lässt sich die Abschiebeeinrichtung beispielsweise über eine übergeordnete Steuereinrichtung zu einem Zeitpunkt ansteuern, in welcher ein Abtransport des Fadenwickels gewünscht wird. Es ist jedoch auch möglich, die Ansteuerung der Abschiebeeinrichtung unmittelbar mit der Steuereinrichtung der Wickelvorrichtung zu kombinieren, so dass bei Erreichen der Parkposition der Fadenwickel sofort von dem Halteblech abgeschoben wird.

Um unmittelbar nach dem Wechsel des Fadenwickels eine neue Spulhülse auf die Spulspindel aufstecken zu können, ist die Weiterbildung der Erfindung besonders vorteilhaft, bei welcher ein schwenkbarer Hülsendorn gegenüberliegend zu den Spulspindeln an einem Träger des Maschinengestells gehalten ist und dass der Hülsendorn zwischen einer Magazinstellung zur übernahme einer Spulhülse und einer Spindelstellung zur Übergabe der Spulhülse führbar ist, wobei der Hülsendorn in der Spindelstellung fluchtend zu der in der Wechselposition gehaltenen Spulspindel angeordnet ist. Die Integration des schwenkbaren Hülsendornes in dem Maschinengestell garantiert eine Ausrichtung der Spulspindel und des Hülsendornes ohne größere Fluchtungsfehler. So ist eine automatisierte Übergabe der Spulhülse möglich, ohne dass die Gefahr von Erklemmungen besteht.

Die Entnahme und Übergabe der Spulhülse aus einem Hülsenmagazin lässt sich besonders vorteilhaft dadurch ausbilden, dass der Hülsendorn in der Magazinstellung vertikal ausgerichtet ist und mit einem freien Ende im Hülsenmagazin zur Aufnahme der Spulhülse zugeordnet ist. Damit lässt sich allein durch Schwerkraft die Spulhülse am Umfang des Hülsendornes positionieren.

Das Hülsenmagazin ist hierzu bevorzugt oberhalb der Spulspindeln vor der Aufspulmaschine ausgebildet, wobei das Hülsenmagazin ein Führungsrohr zur Übergabe der Spulhülse aufweist, welches in einem offenen Ende dem Hülsenrohr gegenübersteht. Zur Übergabe der Spulhülse an die Spulspindel ist der Hülsendorn bevorzugt am Umfang mit einem beweglichen Hülsenschieber ausgestattet, welche über einen separaten Aktor gesteuert und aktiviert wird.

Für das Abschieben des Fadenwickels von der in der Wechselposition erhaltenen Spulspindeln hat sich insbesondere eine Wickelschubeinrichtung ausgezeichnet, die am Maschinengestell derart angeordnet ist, dass jeweils die in der Wechselposition gehaltene Spulspindel bedienbar ist.

Für den Fall, dass die erfindungsgemäße Vorrichtung zum Aufwickeln nur eines einzigen Fadens eingesetzt wird, ist es erforderlich in einer Spinnanlage in mehrere derartige Vorrichtungen zum Aufwickeln der Vielzahl von Fäden nebeneinander anzuordnen. Hierbei ist es besonders vorteilhaft, wenn zum Abtransport der Vielzahl von Fadenwickeln eine Spulentransporteinrichtung zugeordnet ist, so dass die von dem Ablagetisch abgeschobenen Fadenwickel direkt aufgenommen und abtransportiert werden können.

Die erfindungsgemäße Vorrichtung ist jedoch grundsätzlich auch geeignet, um mehrere Fäden parallel nebeneinander an einer Spulspindel zu wickeln, so dass jede der Spulspindeln mehrere Fadenwickel nebeneinander hält.

Die erfindungsgemäße Vorrichtung wird anhand einiger Ausführungsbeispiele unter Bezug der beigefügten Figur nachfolgend näher erläutert.

Es stellen dar:
- Fig. 1: schematisch eine Seitenansicht eines Ausführungsbeispiels der erfin- dungsgemäßen Vorrichtung
- Fig. 2: schematisch eine Vorderansicht des Ausführungsbeispiels nach Fig. 1
- Fig. 3 und Fig. 4: schematisch die Vorderansicht des Ausführungsbeispiels nach Fig. 1 in mehreren Betriebssituationen
- Fig. 5: schematisch die Seitenansicht des Ausführungsbeispiels nach Fig. 1 bei einer Hülsenübergabe

In Fig. 1 und Fig. 2 ist ein erstes Ausführungsbeispiel der erfindungsgemäßen Vorrichtung schematisch in mehreren Ansichten dargestellt. Fig. 1 zeigt die Vorrichtung in einer Seitenansicht und Fig. 2 zeigt die Vorrichtung in einer Vorderansicht. Insoweit kein ausdrücklicher Bezug zu einer der Figuren gemacht ist, gilt die nachfolgende Beschreibung für beide Figuren.

Das Ausführungsbeispiel der erfindungsgemäßen Vorrichtung zur Aufwickeln eines Fadens weist zur Aufnahme der einzelnen Baugruppen ein mehrteiliges Maschinengestell 1 auf. Das Maschinengestell 1 weist einen Ständer 1.2 auf, an denen die aufragenden Träger in Form eines Längsträgers 1.3 und eines Querträgers 1.4 angeordnet sind. An dem Querträger 1.4 ist ein Spindelträger 2 in Form eines drehbar gelagerten Drehtellers gehalten. Der Spindelträger 2 ist mit einem hier nicht dargestellten Antrieb gekoppelt. An dem Spindelträger 2 sind zwei drehbar gelagerte Spulspindeln 3.1 und 3.2 auskragend angeordnet. Die Spulspindel 3.1 und 3.2 sind auf einer Lagerseite mit jeweils einem hier nicht näher dargestellten Antrieb gekoppelt. An dem freien auskragenden Ende der Spulspindel 3.1 und 3.2 ist jeweils eine Spulhülse 18 gespannt, die zur Aufnahme eines Fadenwickels 8.1 dient. Die Spulspindeln 3.1 und 3.2 werden durch den Spindelträger 2 abwechselnd in einer Betriebsposition und einer Wechselposition geführt. In Fig. 1 und Fig. 2 befindet sich die Spulspindel 3.1 in einer Betriebsposition und die Spulspindel 3.2 in einer Wechselposition.

In der Betriebsposition wirkt die Spulspindel 3.1 mit einer Andrückwalze 4 und einer Changiereinrichtung 6 zusammen, um einen Faden 7 zu einem Fadenwickel 8. 1 zu wickeln. Die Andrückwalze 4 ist hierzu an einem Walzenträger 5 gehalten, der vorzugsweise schwenkbar an dem Querträger 1.4 gehalten ist.

Unterhalb des Spindelträgers 2 ist an dem Querträger 1.4 eine Wickelschubeinrichtung 20 angeordnet, die mit einer Schubgabel 20.1 jeweils der in der Wechselposition gehaltenen Spulspindel in diesem Fall der Spulspindel 3.2 zugeordnet ist. Die Schubgabel 20.1 der Wickelschubeinrichtung 20 wird über einen Schubzylinder 20.2 aktiviert, um einen fertig gewickelten Fadenwickel 8.2 vom Umfang der Spulspindel 3.2 abzuschieben. Hierzu wird die Schubgabel 20.1 parallel zu Spulspindel 3.2 hin- und hergeführt.

In einem Bereich vor den auskragenden Enden der Spulspindel 3.1 und 3.2 ist eine Doffereinrichtung 9 in dem Maschinengestell 1 gehalten. Die Doffereinrichtung 9 weist einen Ablagetisch 10 auf, der über eine Schwenkachse 12 mit dem Längsträger 1.3 des Maschinengestells 1 verbunden ist. Der Ablagetisch 10 ist hierzu als ein wannenförmiges Halteblech 11 gebildet. Das Halteblech 11 ist U-förmig ausgebildet und weist einen freien Schenkel 11.1, einen flachen Boden 11.2 und einen mit der Schwenkachse 12 gekoppelten Schenkel 11.3 auf. Der freie Schenkel 11.1 und der flache Boden 11.2 schließen einen Winkel ein, der im Bereich zwischen 90° und 180° ausgebildet ist. Der Winkel ist in Fig. 2 mit dem Bezugszeichen α gekennzeichnet.

An einer Unterseite des Haltebleches 11 greift ein Schwenkaktor 13 ein, durch welchen das Halteblech 11 zwischen einer oberen Abnahmeposition und einer unteren Parkposition verschenkbar ist. In Fig. 1 und Fig. 2 ist das Halteblech 11 in der Parkposition unterhalb vor der Spulspindel 3.2 angeordnet. In der Abnahmeposition des Haltebleches 11 ragt der Schenkel 11.1 derart zu der zur Schwenkachse 12 gegenüberliegenden Seite der Vorrichtung, dass zumindest der Winkelbereich des Spindelträgers 2 bis über die Mitte des Spindelträgers hinaus abgedeckt ist.

In der Parkposition wirkt das Halteblech 11 mit einer Abschiebeeinrichtung 14 zusammen. Die Abschiebeeinrichtung 14 weist einen Stempel 14.1 und einen Schubaktor 14.2 auf. Hierbei wirkt der Stempel 14.1 mit einer Stirnseite des auf dem Halteblech 11 gehaltenen Fadenwickels 8.2 zusammen. Das Halteblech 11 zu beiden Stirnseiten offen, so dass durch Aktivierung der Abschiebeeinrichtung 14, ein auf dem Halteblech 11 gehaltener Fadenwickel abgeschoben werden kann.

An einem Ende des Ständers 1.2 ist ein Dornträger 1.1 angeordnet, an welchem ein schwenkbarer Hülsendorn 15 im Abstand zu den freien Enden der Spulspindeln 3.1 und3.2 gehalten wird. Der Abstand des Dornträgers 1.1 in dem Maschinengestell 1 ist derart ausgebildet, dass der Hülsendorn 15 zwischen einer horizontalen Spindelstellung und einer vertikalen Magazinstellung frei verschenkbar gehalten ist. Hierbei wird der Hülsendorn 15 in der Spindelstellung mit kurzem Abstand fluchtend zu der in der Wechselposition gehaltenen Spulspindel 3.2 gehalten. Der Hülsendorn 15 ist durch ein Schwenklager 16 an dem Dornträger 1 gehalten, wobei hier nicht dargestellter Schwenkantrieb die Bewegung des Hülsendornes 15 zwischen der Spindelstellung der Magazinstellung steuert.

In der Magazinstellung ist dem freien Ende des Hülsendornes 15 ein Führungsrohr 19 zugeordnet, welches den Auslass eines Hülsenmagazins 17 bildet. Das Hülsenmagazin 17 ist oberhalb des Maschinengestells 1 angeordnet. Durch das Hülsenmagazin 17 werden Spulhülsen 18 bereitgehalten, die über die Öffnung des Führungsrohres 19 dem in der Magazinstellung befindlichen Hülsendorn 15 zuführbar sind. Hierzu ist beispielhaft ein Hülsenverteiler 22 gezeigt, welcher bei Aktivierung eine Spulhülse 18 dem Führungsrohr 19 zuführt.

An dem Hülsendorn 15 ist ein Hülsenschieber 21 ausgebildet, welcher mit einem über dem Umfang des Hülsendornes 15 herausragenden Kragen ausgebildet ist und in axialer Richtung des Hülsendornes 15 hin- und her beweglich geführt wird. Dem Hülsenschieber 21 ist ein Antrieb zugeordnet, welcher zum Aufstecken in der Spulhülse 18 auf eine Spulspindel 3.2 aktivierbar ist.

Zur Erläuterung der Funktion der in Fig. 1 und 2 dargestellten erfindungsgemäßen Vorrichtung wird zusätzlich zu den Fig. 3 und 4 Bezug genommen. Die Fig. 3 zeigt hierbei wie bereits in Fig. 2 dargestellte Betriebssituation, wobei zur Übersichtlichkeit der Domträger 1.1 mit dem Hülsendorn 15 nicht dargestellt ist.

Zum Aufwickeln eines Fadens 7 wird der Faden kontinuierlich zugeliefert und beispielsweise an der Spulspindel 3.1 zu einem Fadenwickel 8.1 aufgewickelt. Hierbei wird der Faden 7 durch die Changiereinrichtung 6 innerhalb eines Changierhubes hin- und hergeführt, um dann anschließend über den Umfang der Andrückwalze 4 auf den Fadenwickel 8.1 angelegt zu werden. Der Fadenwickel 8.1 wird auf einer Spulhülse 18 gewickelt, die auf der Spulspindel 3.2 fest gespannt ist. Die Spulspindel 3.1 wird derart angetrieben, dass der Faden 7 mit im Wesentlichen konstanter Umfangsgeschwindigkeit des Fadenwickels 8.1 gewickelt wird. Während des Aufwickelns des Fadens 7 wächst der Durchmesser des Fadenwickels 8.1 ständig an. Um den Zuwachs des Fadenwickels 8.1 zu ermöglichen, wird der Spindelträger 2 angetrieben, so dass die Spulspindel 3.1 sich aus der Betriebsposition herausbewegt. Die Bewegungsrichtung des Spindelträgers ist mit einem Pfeil gekennzeichnet. Hierbei ist der Antrieb des Spindelträgers 2 derart geregelt, dass ein ständiger Kontakt zwischen der Andrückwalze 4 und dem Fadenwickel 8.1 bestehen bleibt. Die Andrückwalze 4 wird hierzu bevorzugt an einem schwenkbaren Walzenträger 5 gehalten.

Für den Fall, dass der Fadenwickel 8.1 seinen Enddurchmesser erreicht hat, wird ein Fadenwechsel eingeleitet. Der Spindelträger 2 wird zur Drehung aktiviert, so dass die Spulspindel mit dem fertig gewickelten Fadenwickel in eine Wechselposition gelangt. Dabei wird die gegenüber liegende Spulspindel in die Betriebsposition geschwenkt, wobei der nach wie vor zu dem fertig gewickelten Fadenwickel laufende Faden gefangen und durchtrennt wird, so dass an der Betriebsposition eingeschwenkten Spulspindel eine neue Spulreise beginnen kann.

In den Fig. 1, 2 und 3 ist die Betriebssituation nach einem Fadenwechsel gezeigt, so dass die in der Wechselposition gehaltenen Spulspindeln 3.2 einen fertig gewickelten Fadenwickel 8.2 hält. Mit Erreichen der Wechselposition wird gleichzeitig der Schwenkaktor 13 zur Betätigung des Ablagetisches 10 aktiviert. Der Ablagetisch 10 wird in die Abnahmeposition geführt. Diese Situation ist insbesondere in Fig. 3 zu erkennen. Das Halteblech 11 liegt mit seinem Boden 11.2 auf einer Höhe, die etwas niedriger ist als die Umfangsfläche des Fadenwickels 8.2 an der Spulspindel 3.2. Nun wird die Wickelschubeinrichtung 20 aktiviert, so dass die Schubgabel 20.1 den Fadenwickel 8.2 von der Spulspindel 2 abschiebt und der Fadenwickel 8.2 gleitet auf das Halteblech 11. Nachdem die Schubgabel 20.1 eine Endposition erreicht hat, wird ein Steuersignal generiert, um den Schwenkaktor 13 des Ablagetisches 10 zu betätigen. Der Schwenkaktor 13 führt den Ablagetisch 10 aus der Abnahmeposition in die untere Parkposition. Diese Situation ist in Fig. 4 dargestellt.

Wie aus der Darstellung in Fig. 4 hervorgeht, ist zwischen einer gedachten Achsverlängerung der Spulspindel 3.2 und dem Umfang des Fadenwickels 8.2 in der Parkposition ein Abstand gebildet, so dass eine Bedienung der Spulspindel 3.2 zum Aufstecken einer Spulhülse frei ist.

Um den Fadenwickel 8.2 auf ein hier nicht näher dargestelltes Transportband zu übergeben, wird nach Erreichen der Parkposition die Abschiebeeinrichtung 14 aktiviert, so dass der Stempel 14.1 über den Schubaktor 14 angetrieben den Fadenwickel 8.2 von dem Halteblech 11 abschiebt. Der Fadenwickel 8.2 lässt sich somit ohne manuelle Unterstützung voll automatisiert nach den Wickeln abtransportieren. Der Ablagetisch 10 wird nach Abgabe des Fadenwickels 8.2 bevorzugt in der Parkposition gehalten, wie in den Figuren 1 und 2 gezeigt.

Nachdem der Fadenwickel 8.2 von der Spulspindel 3.2 abgenommen und in die Parkposition geführt wurde, wird der Hülsendorn 15 aus seiner Magazinstellung in die Spindelstellung geführt. Diese Situation ist in Fig. 5 dargestellt. Zuvor wurde eine Spulhülse 18 aus dem Hülsenmagazin 17 über das Führungsrohr 19 dem Hülsendorn 15 zugeführt. Sobald der Hülsendorn 15 seine Spulspindelstellung fluchtend zur Spulspindel 3.2 erreicht hat, wird der Hülsenschieber 21 aktiviert, so dass die Spulhülse 18 vom Hülsendorn 15 zur Spulspindel 3.2 übergeben wird. Nach Übergabe der Spulhülse 18 wird der Hülsendorn 15 in seine Magazinstellung zurückgeführt. Die Spulspindel 3.2 ist somit bereit zum Wickeln eines neuen Fadenwickels. Das Abschieben des Fadenwickels 8.2 und das Aufschieben der Spulhülse 18 wird in der Wechselposition der Spulspindel 3.2 ausgeführt. Während dieser Zeit wird bei der in der Betriebsstellung befindlichen Spulspindel 3.1 die Ausweichbewegung zum Wickeln des Fadenwickels 3.1 für kurze Zeit über die bewegliche Andrückwalze 4 ausgeführt. Dies ist jedoch sehr begrenzt, so dass kurze Wechselzeiten einzuhalten sind.

Es ist jedoch auch grundsätzlich möglich, dass Abschieben des Fadenwickels 8.2 von der Spulspindel 3.2 und das Aufstecken der Spulhülse 18 auf die Spulspindel 3.2 in zwei unterschiedlichen Positionen des Spindelträgers auszuführen.

Das in den Fig. 1 bis 5 dargestellte Ausführungsbeispiel der erfindungsgemäßen Vorrichtung ist besonders geeignet, um einen voll automatischen Betrieb beim Wickeln und insbesondere bei der Herstellung von synthetischen Fäden zu ermöglichen. Hierbei können auch mehrere Fäden gleichzeitig parallel an einer Spulspindel zu Fadenwickeln gewickelt werden.

### Bezugszeichenliste

- 1: Maschinengestell
- 1.1: Domträger
- 1.2: Ständer
- 1.3: Längsträger
- 1.4: Querträger
- 2: Spindelträger, Drehteller
- 3.1, 3.2: Spulspindel
- 4: Andrückwalze
- 5: Walzenträger
- 6: Changiereinrichtung
- 7: Faden
- 8.1,8.2: Fadenwickel
- 9: Doffereinrichtung
- 10: Ablagetisch
- 11: Halteblech
- 11.1: Schenkel
- 11.2: Boden
- 11.3: Schenkel
- 12: Schwenkachse
- 13: Schwenkaktor
- 14: Abschiebeeinrichtung
- 14.1: Stempel
- 14.2: Schubaktor
- 15: Hülsendorn
- 16: Schwenklager
- 17: Hülsenmagazin
- 18: Spulhülse
- 19: Führungsrohr
- 20: Wickelschubeinrichtung
- 20.1: Schubgabel
- 20.2: Schubzylinder
- 21: Hülsenschieber
- 22: Hülsenverteiler

## Patentansprüche

1. Vorrichtung zum Aufwickeln eines Fadens mit zwei antreibbaren Spulspindeln (3.1, 3.2) zur Aufnahme von zumindest einem Fadenwickel (8.1), mit einem in einem Maschinengestell (1) beweglich angeordneten Spindelträger (2), welcher die Spulspindeln (3.1, 3.2) auskragend hält und welcher die Spulspindeln (3.1, 3.2) abwechselnd in eine Betriebsposition zum Wickeln des Fadens und eine Wechselposition zur Abnahme des Fadenwickels (8.2) führt, und mit einer Doffereinrichtung (9) zum Wechsel der Fadenwickel (8.2), welche der in der Wechselposition gehaltenen Spulspindel (3.1, 3.2) zugeordnet ist und welche einen im Maschinengestell (1) beweglich angeordneten Ablagetisch (10) aufweist, wobei der Ablagetisch (10) zur Übernahme des Fadenwickels (8.2) zwischen einer Abnahmeposition und einer Parkposition führbar ist, wobei der Ablagetisch (10) in dem Maschinengestell (1) unmittelbar vor der in der Wechselposition gehaltenen Spulspindel (3.1, 3.2) angeordnet ist und durch eine Schwenkbewegung aus der Abnahmeposition in die Parkposition führbar ist, wobei der Fadenwickel (8.2) in der Parkposition des Ablagetisches (10) außerhalb einer gedachten Achsverlängerung der in der Wechselposition gehaltenen Spulspindel (3.1, 3.2) angeordnet ist,
**dadurch gekennzeichnet, dass**
der Ablagetisch (11) einseitig über eine Schwenkachse (12) mit dem Maschinengestell (1.3) verbunden ist, wobei die Schwenkbewegung des Ablagetisches (10) quer zur Spulspindel (3.2) über einen Schwenkaktor (12) steuerbar ist.

2. Vorrichtung nach Anspruch 1,
**dadurch gekennzeichnet, dass**
der Ablagetisch (10) durch ein wannenförmiges Halteblech (11) gebildet ist, das an einer freien Längsseite einen im wesentlich parallel zur Spulspindel (3.2) verlaufenden Schenkel (11.1) aufweist, der mit einem flachen Boden (11.2) einen Öffnungswinkel im Bereich < 180° einschließt.

3. Vorrichtung nach Anspruch 2,
**dadurch gekennzeichnet, dass**
das Halteblech (11) zu beiden Stirnseiten des Fadenwickels (8.2) offen ausgebildet ist, und dass dem Halteblech (11) in der Parkposition eine Abschiebeeinrichtung (14) zum Abschieben des Fadenwickels (8.2) zugeordnet ist.

4. Vorrichtung nach einem der Ansprüche 1 bis 3,
**dadurch gekennzeichnet, dass**
ein schwenkbarer Hülsendorn (15) gegenüberliegend zu den Spulspindeln (3.1, 3.2) an einem Domträger (1.1) des Maschinengestells (1) gehalten ist und dass der Hülsendorn (15) zwischen einer Magazinstellung zur Übernahme einer Spulhülse (18) und einer Spindelstellung zur Übergabe der Spulhülse (18) führbar ist, wobei der Hülsendorn (15) in der Spindelstellung fluchtend zu der in der Wechselposition gehaltenen Spulspindel (3.2) angeordnet ist.

5. Vorrichtung nach Anspruch 4,
**dadurch gekennzeichnet, dass**
der Hülsendorn (15) in der Magazinstellung vertikal ausgerichtet ist und mit einem freien Ende einem Hülsenmagazin (17) zur Aufnahme der Spulhülse (18) zugeordnet ist.

6. Vorrichtung nach Anspruch 5,
**dadurch gekennzeichnet, dass**
das Hülsenmagazin (17) oberhalb der Spulspindel (3.1, 3.2) ausgebildet ist, wobei der Hülsendorn (15) in der Magazinstellung unterhalb eines Führungsrohres (19) des Hülsenmagazins (17) positionierbar ist.

7. Vorrichtung nach einem der Ansprüche 4 bis 6,
**dadurch gekennzeichnet, dass**
der Hülsendorn (15) am Umfang einen beweglichen Hülsenschieber (21) aufweist, welcher über einen Aktor zum Abschieben der Spulhülsen (18) von dem Hülsendorn aktivierbar ist.

8. Vorrichtung nach einem der Ansprüche 1 bis 7,
**dadurch gekennzeichnet, dass**
den Spulspindeln (3.1, 3.2) in der Wechselposition eine Wickelschubeinrichtung (20) zugeordnet ist, durch welche der Fadenwickel (8.2) am Umfang der Spulspindel (3.2, 3.1) bewegbar ist.

9. Vorrichtung nach einem der Ansprüche 1 bis 8,
**dadurch gekennzeichnet, dass**
eine Spulentransporteinrichtung vorgesehen ist, durch welche die von dem Ablagetisch abgeschobenen Fadenwickel übernommen und abtransportiert werden.

## Claims

1. Apparatus for winding up a thread, having two drivable bobbin-winding spindles (3.1, 3.2) for holding at least one thread roll (8.1), having a spindle carrier (2) which is arranged in a movable manner in a machine frame (1), holds the bobbin-winding spindles (3.1, 3.2) in a projecting manner and guides the bobbin-winding spindles (3.1, 3.2) alternately into an operating position for winding the thread and a changing position for removing the thread roll (8.2), and having a doffer means (9) for changing the thread roll (8.2), said doffer means (9) being assigned to the bobbin-winding spindle (3.1, 3.2) held in the changing position and having a set-down table (10) that is arranged in a movable manner in the machine frame (1), wherein the set-down table (10) can be guided between a removal position and a parking position in order to receive the thread roll (8.2), wherein the set-down table (10) is arranged in the machine frame (1) directly upstream of the bobbin-winding spindle (3.1, 3.2) held in the changing position and can be guided by way of a pivoting movement out of the removal position and into the parking position, wherein the thread roll (8.2), in the parking position of the set-down table (10), is arranged outside an imaginary axial extension of the bobbin-winding spindle (3.1, 3.2) held in the changing position,
**characterized in that**
the set-down table (11) is connected on one side to the machine frame (1.3) via a pivot axis (12), wherein the pivoting movement of the set-down table (10) can be controlled transversely to the bobbin-winding spindle (3.2) via a pivoting actuator (12).

2. Apparatus according to Claim 1,
**characterized in that**
the set-down table (10) is formed by a trough-shaped holding plate (11), which has on one free longitudinal side an arm (11.1) that extends substantially parallel to the bobbin-winding spindle (3.2) and encloses with a flat bottom (11.2) an opening angle in the range < 180°.

3. Apparatus according to Claim 2,
**characterized in that**
the holding plate (11) is designed to be open at both end faces of the thread roll (8.2), and **in that** a pushing-off device (14) for pushing off the thread roll (8.2) is assigned to the holding plate (11) in the parking position.

4. Apparatus according to one of Claims 1 to 3,
**characterized in that**
a pivotable tube mandrel (15) is held opposite the bobbin-winding spindles (3.1, 3.2) on a mandrel carrier (1.1) of the machine frame (1), and **in that** the tube mandrel (15) can be guided between a magazine position for receiving a bobbin tube (18) and a spindle position for transferring the bobbin tube (18), wherein the tube mandrel (15) is arranged in the spindle position such that it is aligned with the bobbin-winding spindle (3.2) held in the changing position.

5. Apparatus according to Claim 4,
**characterized in that**
the tube mandrel (15) is oriented vertically in the magazine position and is assigned by way of a free end to a tube magazine (17) for holding the bobbin tube (18).

6. Apparatus according to Claim 5,
**characterized in that**
the tube magazine (17) is formed above the bobbin-winding spindle (3.1, 3.2), wherein, in the magazine position, the tube mandrel (15) can be positioned beneath a guide tube (19) for the tube magazine (17).

7. Apparatus according to one of Claims 4 to 6,
**characterized in that**
the tube mandrel (15) has at its periphery a movable tube pusher (21) which can be activated via an actuator for pushing the bobbin tubes (18) off the tube mandrel.

8. Apparatus according to one of Claims 1 to 7,
**characterized in that**
a roll-pushing device (20) is assigned to the bobbin-winding spindles (3.1, 3.2) in the changing position, by means of which roll-pushing device (20) the thread roll (8.2) can be moved around the periphery of the bobbin-winding spindle (3.2, 3.1).

9. Apparatus according to one of Claims 1 to 8,
**characterized**
**by** the provision of a bobbin-transporting device, which receives and transports away the thread rolls pushed off the set-down table.

## Revendications

1. Dispositif d'enroulement d'un fil avec deux broches de bobinage (3.1, 3.2) destinées à recevoir au moins une bobine de fil (8.1), avec un porte-broches (2) disposé de façon mobile dans un bâti de machine (1), qui porte les broches de bobinage (3.1, 3.2) en porte-à-faux et qui amène les broches de bobinage (3.1, 3.2) en alternance dans une position de travail pour l'enroulement du fil et dans une position de changement pour l'enlèvement de la bobine de fil (8.2), et avec un dispositif de décharge (9) pour le changement de la bobine de fil (8.2), qui est associé à la broche de bobinage (3.1, 3.2) maintenue dans la position de changement et qui présente une table de dépôt (10) disposée de façon mobile dans le bâti de machine (1), dans lequel la table de dépôt (10) peut être guidée entre une position d'enlèvement et une position de parcage pour la reprise de la bobine de fil (8.2), dans lequel la table de dépôt (10) est disposée dans le bâti de machine (1) immédiatement devant la broche de bobinage (3.1, 3.2) maintenue dans la position de changement et peut être guidée par un mouvement pivotant de la position d'enlèvement à la position de parcage, dans lequel la bobine de fil (8.2) dans la position de parcage de la table de dépôt (10) est disposée à l'extérieur d'un prolongement virtuel de l'axe de la broche de bobinage (3.1, 3.2) maintenue dans la position de changement, **caractérisé en ce que** la table de dépôt (10) est reliée d'un côté au bâti de la machine (1.3) par un axe de pivotement (12), dans lequel le mouvement pivotant de la table de dépôt (10) peut être commandé transversalement à la broche de bobinage (3.2) par un actionneur de pivotement (12).

2. Dispositif selon la revendication 1, **caractérisé en ce que** la table de dépôt (10) est formée par une tôle de retenue (11) en forme de cuvette, qui présente sur un long côté libre une aile (11.1) s'étendant essentiellement parallèlement à la broche de bobinage (3.2), et qui forme un angle d'ouverture dans la plage < 180° avec un fond plat (11.2).

3. Dispositif selon la revendication 2, **caractérisé en ce que** la tôle de retenue (11) est ouverte vers les deux côtés frontaux de la bobine de fil (8.2), et **en ce qu'**un dispositif de poussée (14) pour pousser la bobine de fil (8.2) est associé à la tôle de retenue (11) dans la position de parcage.

4. Dispositif selon l'une quelconque des revendications 1 à 3, **caractérisé en ce qu'**un bras de mandrin pivotant (15) est monté sur un porte-mandrin (1.1) du bâti de machine (1) en face des broches de bobinage (3.1, 3.2) et **en ce que** le bras de mandrin (15) peut être guidé entre une position de magasin pour reprendre un mandrin de bobine (18) et une position de broche pour transmettre le mandrin de bobine (18), dans lequel le bras de mandrin (15), dans la position de broche, est disposé en alignement avec la broche de bobinage (3.2) maintenue dans la position de changement.

5. Dispositif selon la revendication 4, **caractérisé en ce que** le bras de mandrin (15) dans la position de magasin est orienté verticalement, et est associé par une extrémité libre à un magasin de mandrins (17) pour la reprise du mandrin de bobine (18).

6. Dispositif selon la revendication 5, **caractérisé en ce que** le magasin de mandrins (17) est formé au-dessus des broches de bobinage (3.1, 3.2), dans lequel le bras de mandrin (15) dans la position de magasin peut être positionné en dessous d'un tube de guidage (19) du magasin de mandrins (17).

7. Dispositif selon l'une quelconque des revendications 4 à 6, **caractérisé en ce que** le bras de mandrin (15) présente à sa périphérie un pousseur de mandrin mobile (21), qui peut être activé au moyen d'un actionneur pour pousser les mandrins de bobine (18) hors du bras de mandrin.

8. Dispositif selon l'une quelconque des revendications 1 à 7, **caractérisé en ce qu'**un dispositif de poussée de bobine (20) est associé aux broches de bobinage (3.1, 3.2) dans la position de changement, par lequel la bobine de fil (8.2) peut être déplacée sur la périphérie des broches de bobinage (3.2, 3.1).

9. Dispositif selon l'une quelconque des revendications 1 à 8, **caractérisé en ce qu'**il est prévu un dispositif de transport des bobines, par lequel les bobines de fil poussées de la table de dépôt sont reprises et évacuées.
